# EUROPÄISCHE PATENTSCHRIFT

(11) **EP 0 133 582 B1**
(45) Veröffentlichungstag und Bekanntmachung des Hinweises auf die Patenterteilung: **01.04.1987**
(21) Anmeldenummer: 84109509.4
(22) Anmeldetag: 09.08.1984
(51) Int. Cl.: H01H 50/16, H01H 50/54

(54) **Elektromagnetisches Relais**
Electromagnetic relay
Relais électromagnétique

(30) Priorität: 12.08.1983 DE 3329239
(43) Veröffentlichungstag der Anmeldung: 27.02.1985
(73) Patentinhaber: SIEMENS AKTIENGESELLSCHAFT, 80333 München (DE)
(72) Erfinder: Schedele, Helmut, Dipl.-Ing., D-8918 Diessen 3 (DE); Kimpel, Rolf-Dieter, Dipl.-Phys., D-8081 Unterschweinbach (DE)

## Beschreibung

Die Erfindung bezieht sich auf ein elektromagnetisches Relais mit einem eine Wicklung tragenden Spulenkörper bzw. Grundkörper, einem mit seinem Mittelabschnitt in den Grundkörper eingebetteten flachen Kernjoch, das an beiden Enden ausserhalb der Spulenwicklung jeweils einen quer zur Spulenachse verlaufenden Jochschenkel aufweist, mit einem auf dem Kernjoch gelagerten U-förmigen flachen Anker, der die Spulenwicklung umgreifend mit seinem Mittelteil parallel zur Spulenachse und mit seinen beiden Seitenschenkeln im wesentlichen senkrecht zur Spulenachse steht.

Ein derartiges Relais ist beispielsweise aus der DE-A-2 926 142 bekannt. Dort ist ein bügelförmiger Anker mit beiden Enden auf einem bügelförmigen Kern so gelagert, dass er Schwenkbewegungen annähernd um die Spulenachse ausführt. Damit bei dem dortigen System der Anker in abgefallenem Zustand das Joch nicht kurzschliesst, müssen im Lagerbereich zusätzliche nichtmagnetische Lagerelemente vorgesehen werden. Ausserdem enthält dieses bekannte Relais noch verhältnismässig viele Einzelteile, um die Ankerbewegung über ein Betätigungsorgan auf die Kontaktfeder zu übertragen. Damit sind aber sowohl das Volumen als auch der Fertigungsaufwand für dieses bekannte Relais noch verhältnismässig hoch.

Aufgabe der Erfindung ist es, ein Relais mit einem einfachen, aber wirkungsvollen Magnetsystem und mit einer Kontakteinheit konstruktiv so zu gestalten, dass mit wenigen einfachen Teilen ein kopakter Aufbau und damit ein geringes Volumen erzielt wird, wobei bei gleichem Grundaufbau durch geringe Abänderung einzelner Teile sowohl ein hochkant stehender Einbau als auch ein flach liegender Einbau des quaderförmigen Relais möglich ist.

Erfindungsgemäss wird diese Aufgabe bei einem Relais der eingangs genannten Art dadurch gelöst, dass der Anker mit seinem ersten Seitenschenkel auf dem ersten Jochschenkel um eine zur Spulenachse senkrechte Achse schwenkbar gelagert ist und mit seinem zweiten Seitenschenkel gegenüber dem zweiten Jochschenkel einen Arbeitsluftspalt bildet und dass auf dem Ankermittelteil eine Kontaktfeder befestigt ist, welche mit ihrem ein Kontaktstück tragenden freien Ende den Anker und das Kernjoch U-förmig umgreift und auf der dem Anker entgegengesetzten Seite des Kernjoches mit mindestens einem im Spulenkörper verankerten, mit einer Anschlussfahne versehenen Gegenkontaktblech zusammenwirkt.

Durch die erfindungsgemässe Gestaltung des Kernjoches und des Ankers und deren Anordnung zueinander ergibt sich eine im Verhältnis zur Gesamtgrösse des Relais sehrgrosse Koppelfläche zwischen Anker und Kern, wodurch sich hohe Kontaktkräfte bei geringer Ansprecherregung erzielen lassen. Ausserdem wird durch die unmittelbare Verbindung der Kontaktfeder mit dem Anker die Zahl der benötigten Einzelteile gering gehalten, wobei durch die unmittelbare Betätigung der Kontaktfeder am Anker und durch deren U-förmige Biegung zur Kontaktstelle hin eine Relativbewegung ihres kontaktgebenden Endes in zwei Richtungen ermöglicht wird, so dass die damit erzielte Reibung auch bei sehr geringen Schaltströmen eine gute Selbstreinigung der Kontaktoberflächen ermöglicht. Besonders günstig ist auch die gegenüberliegende Anordnung von Anker und Kontakteinheit zu beiden Seiten des Kernjoches. Auf diese Weise werden die durch die Spulenwicklung und das Kernjoch vorgegebenen freien Räume optimal ausgenutzt.

In einer vorteilhaften Weiterbildung der Erfindung dient die Kontaktfeder gleichzeitig als Lagerfeder für den Anker und ist zu diesem Zweck sowohl mit dem Anker als auch mit dem Kernjoch verbunden. Diese Verbindung kann beispielsweise durch Nieten oder Schweissen hergestellt sein. In Verlängerung der Verbindungsstelle mit dem Kernjoch besitzt die Kontaktfeder in einer zweckmässigen Ausführungsform eine angeformte Anschlussfahne. In ener anderen Ausführungsform kann aber auch eine am Kernjoch angeformte, gegebenenfalls durch Prägen im Querschnitt verminderte Anschlussfahne vorgesehen sein. Zur Erzielung einer Rückstellwirkung der Kontaktfeder auf den Anker besitzt diese zweckmässigerweise angeformte und freigeschnittene Federschenkel, mittels derer sie den ersten Jochschenkel und den ersten Seitenschenkel des Ankers umklammert. Zur Prelldämpfung beim Abfallen des Ankers kann die Kontaktfeder ausserdem zusätzlich einen Anschlaglappen besitzen.

Zur Erzielung einer langen freien Federlänge und zur Erhöhung der Reibwirkung an der Kontaktstelle ist in einer zweckmässigen Ausführungsform vorgesehen, dass die Kontaktfeder in dem den Anker seitlich umfreifenden Abschnitt schräg zur Bewegungsrichtung des zweiten Seitenschenkels des Ankers verläuft. Weiterhin besitzt das Relais in einer zweckmässigen Ausgestaltung auf der dem Anker entgegengesetzten Seite des Kernjoches zwei Gegenkontaktbleche, welche parallel zu einander und zum Kernjoch in Nuten des Grundkörpers einsteckbar befestigt sind, wobei zwischen ihren Kontaktflächen das kontaktgebundene Ende der Kontaktfeder bewegbar ist. In zweckmässiger Ausgestaltung erstrecken sich die Gegenkontaktbleche zwischen ihren Befestigungsnuten im wesentlichen über die gesamte Spulenlänge, wodurch nicht nur eine sehr genaue Festlegung der Gegenkontaktbleche, sondern auch eine gute Wärmeableitung erzielt wird.

In vorteilhafter Ausgestaltung verlaufen die Gegenkontaktbleche mit ihren Anschlussfahnen entweder geradlinig oder zwischen Gegenkontaktblech und Anschlussfahne ist ein rechter Winkel ausgebildet. Damit kann das Relais wahlweise für Hochkant-oder für Flacheinbau gefertigt werden.

Die Erfindung wird nachfolgend an Ausführungsbeispielen anhand der Zeichnung näher erläutert. Es zeigen:
Fig. 1 bis 6 eine erste Ausführungsform für ein erfindungsgemässes Relais in verschiedenen Ansichten,
Fig. 7 eine im Detail abgewandelte Ausführungsform in einer Ansicht entsprechend Fig. 5,
Fig. 8 bis 12 eine weitere Ausführungsform eines Relais mit Merkmalen nach der Erfindung in verschiedenen Ansichten.

Das in den Fig. 1 bis 6 dargestellte Relais besitzt eine sogenannte stehende Ausführungsform, d.h. die Anschlussstifte sind so aus dem Gehäuse herausgeführt, dass das quaderförmige Relais in seiner Einbaulage hochkant steht und eine kleine Grundfläche aufweist. Das Relais besitzt einen aus Isolierstoff bestehenden Spulenkörper bzw. Grundkörper 1, der durch Umspritzen eines Kernjoches 2 gewonnen ist. Dieses Kernjoch 2 besitzt einen innerhalb der Spulenwicklung 3 verlaufenden Mittelabschnitt 2a sowie zwei ausserhalb der Spulenwicklung quer zur Spulenachse verlaufende Jochschenkel 2b und 2c. Der Jochschenkel 2b ist dabei etwa kürzer gehalten, um Platz für im Grundkörper verankerte Spulenanschlussstifte 4 zu lassen. Das Kernjoch ist als ebenes Schnitteil gestaltet und dadurch einfach und billig herzustellen. Es ist zur Bildung des Grundkörpers mit Kunststoff umspritzt, wobei dieser Grundkörper aufgrund des eingespritzten Kernjoches aus Metall trotz geringer Wandstärken sehr stabil und masshaltig ausgeführt werden kann. Mit diesen geringen Wandstärken des Grundkörpers kann bei vorgegebenem Volumen ein grosser Wickelraum geschaffen werden, mit dem die temperaturerhöhende Leistungsaufnahme bei vorgegebener Erregung gering gehalten werden kann.

Auf dem Kernjoch ist ein U-förmiger Anker 5 angeordnet, der einen Mittelteil 5a sowie entsprechend den beiden Jochschenkeln gestaltete Seitenschenkel 5b und 5c unterschiedlicher Länge aufweist. Auch der Anker ist wie das Kernjoch aus einem ebenen Blech geschnitten. Der Anker 5 ist mit seinem ersten Seitenschenkel 5b auf dem ersten Jochschenkel 2b so gelagert, dass er eine Schwenkbewegung um eine zur Spulenachse senkrechte Schwenkachse ausführen kann und mit seinem zweiten Seitenschenkel 5c gegenüber dem zweiten Jochschenkel 2c einen Arbeitsluftspalt bildet. Der Jochschenkel 2c und der Ankerschenkel 5c erstrecken sich über die gesamte Relaisbreite, wodurch sich eine grosse Polfläche ergibt. Dadurch kann auch bei einem grossen Ankerhub eine verhältnismässig grosse Ansprechempfindlichkeit erreicht werden.

Auf dem Ankermittelteil ist ene Kontaktfeder 6 mit einer Warzennietung 7 befestigt, welche gleichzeitig als Lagerfeder für den Anker dient. Die Kontakt- und Lagerfeder 6 umschliesst mit ihrem teilweise freigeschnittenen und bogenförmig gestalteten Federabschnitt 6a klammerförmig den ersten Ankerschenkel 5b und den ersten Jochschenkel 2b und ist an dem Jochschenkel 2b durch Schweissung befestigt. Durch die Vorspannung dieses Federabschnittes 6a wird die Rückstellkraft des Ankers eingestellt. Die Federkrafttoleranzen können durch Ausrichten der Teile vor dem Anschweissen am Jochschenkel 2b ausgeschaltet werden. An dem Federabschnitt 6a ist ausserdem ein Anschlussstachel 8 durch Schweissen befestigt, der innerhalb des Gehäuses abgekröpft und im gewünschten Raster nach aussen geführt ist.

Die Kontaktfeder 6 umgreift mit ihrem U-förmig gestalteten kontaktgebenden Abschnitt 6b den Anker und das Kernjoch seitlich derart, dass sie auf der dem Anker gegenüberliegenden Seite des Kernjoches als Mittelkontaktfeder zwischen zwei Gegenkontaktblechen 9 und 10 umschaltbar ist. Zur Erzielung einer Doppelkontaktgabe ist die Kontaktfeder 6 dabei in zwei kontaktgebende Enden 6c und 6d aufgespalten, die jeweils ein Kontaktstück 6e tragen. Die Kontaktfeder bildet einen zusätzlich angeformten Aufprallzahn 20, welcher bei Abschaltung der Erregung den Rückprall des Ankers dämpft und somit Kontaktprellungen des Öffnerkontaktes mindert.

Die Gegenkontaktbleche 9 und 10 sind wiederum als ebene Schnitteile ausgeführt, mit angeformten oder angeschweissten Anschlussfahnen 1 1 bzw. 12 versehen und in entsprechende Nuten 13 bzw. 14 des Grundkörpers 1 eingesteckt und dort durch Presssitz gehalten. Durch die relativ grosse Fläche der Kontaktbleche 9 und 10 sind sie in der Lage, die im Kontaktkreis entstehende Wärme abfliessen und abstrahlen zu lassen. Die Gegenkontaktbleche 9 und 10 sind als ebene Schnitteile leicht herzustellen; sie sind nur im Kontaktbereich mit Edelmetall platiert. Die Relativbewegung der Kontaktfeder 6, die aufgrund ihrer Befestigung am Anker und ihrer Formgebung in zwei zueinander senkrechten Richtungen möglich ist, ergibt sich ein guter Selbstreinigungseffekt an den Kontaktoberflächen.

Das Relais ist in ein Gehäuse eingesetzt, das durch eine Schutzkappe 1 und einen Sockel 16 gebildet ist. Durch ein zusätzlich aufgestecktes Vlies 17 im Sockelbereich, welches mit aushärtbarem Kunstharz getränkt ist, wird das Gehäuse abgedichtet. In der Schutzkappe 15 ist ausserdem eine Getterkammer 18 ausgebildet, in welcher eine Getterpille 19 eingeklemmt werden kann.

Fig. 7 zeigt eine geringfügig abgewandelte Ausführungsform in einer Fig. 5 entsprechenden Darstellung. Anstelle eines zusätzlichen Anschlussstiftes 8 ist in diesem Fall das Kernjoch 2 mit einer angeformten und geprägten Verlängerung 2d versehen, die als Anschlussstachel für die Kontaktfeder 6 dient. Im übrigen ist das Relais ähnlich aufgebaut wie das bereits anhand der Fig. 1 bis 6 beschriebene.

Das in den Fig. 8 bis 12 dargestellte Relais besitzt im wesentlichen die gleiche Grundkonstruktion wie das vorher beschriebene, es ist jedoch insbesondere durch Abwandlung der Anschlussstifte so gestaltet, dass es für liegenden Einbau mit geringer Bauhöhe geeignet ist. Dieses Relais besitzt einen Grundkörper 21 mit eingebettetem Kernjoch 22, der eine Wicklung 23 und Anschlussstifte 24 trägt. Das Kernjoch besitzt zwei Jochschenkel 22b und 22c, wobei ein U-förmiger Anker 25 mit einem ersten Seitenschenkel 25b auf dem Jochschenkel 22b gelagert ist und mit seinem zweiten Seitenschenkel 25c einen Arbeitsluftspalt gegenüber dem Jochschenkel 22c bildet. Eine Kontakt- und Lagerfeder 26 ist durch eine Nietung 27 auf dem Mittelabschnitt 25a des Ankers 25 befestigt, sie umgreift mit ihrem bogenförmigen Federabschnitt 26a den Ankerschenkel 25b und den Jochschenkel 22b und ist mit Schweisspunkten 28 am Jochschenkel 22b befestigt. Zur Vorfixierung dient ein zusätzlich angeformter Federlappen 26f, der an der Unterseite des Jochschenkels 2b angreift. Auch ein Anschlussstift 26g ist an der Kontaktfeder 26 mit angeformt.

Wie in dem vorher beschriebenen Beispiel umgreift die Kontaktfeder mit einem U-förmigen Abschnitt 26b den Anker und das Kernjoch und ist an ihrem freien Ende in zwei kontaktgebende Endabschnitte 26c und 26d aufgespalten, welche jeweils ein Kontaktstück 26e tragen. Mit diesen ist sie zwischen den beiden Gegenkontaktblechen 29 und 30 umschaltbar. Diese sind mit rechtwinklig abgebogenen Anschlussfahnen 31 bzw. 32 versehen und zur Befestigung in Nuten 33 bzw. 34 des Grundkörpers 21 eingesteckt.

Als Gehäuse dient eine Schutzkappe 35 mit einem Sockel 36, wobei die Randnut bzw. die Durchbrüche für die Anschlussstifte mit Vergussmasse 37 abgedichtet sind. Im Grundkörper ist ausserdem eine Kammer 38 zur Aufnahme einer Getterpille 39 vorgesehen.

## Patentansprüche

1. Elektromagnetisches Relais mit einem eine Wicklung tragenden Grundkörper (1; 21), einem mit seinem Mittelabschnitt in den Grundkörper eingebetteten flachen Kernjoch (2; 22), das an beiden Enden ausserhalb der Spulenwicklung (3; 23) jeweils einen quer zur Spulenachse verlaufenden Jochschenkel (2b, 2c; 22b, 22c) aufweist, mit einem auf dem Kernjoch gelagerten U-förmigen, flachen Anker (5; 25), der die Spulenwicklung umgreifend mit seinem Mittelteil parallel zur Spulenachse und mit seinen beiden Seitenschenkeln (5b, 5c; 25b, 25c) im wesentlichen senkrecht zur Spulenachse steht, dadurch gekennzeichnet, dass der Anker (5; 25) mit seinem ersten Seitenschenkel (5b; 25b) auf dem ersten Jochschenkel (2b; 22b) um eine zur Spulenachse senkrechte Achse schwenkbar gelagert ist und mit seinem zweiten Seitenschenkel (5c; 25c) gegenüber dem zweiten Jochschenkel (2c; 22c) einen Arbeitsluftspalt bildet und dass auf dem Ankermittelteil (5a; 25a) eine Kontaktfeder (6; 26) befestigt ist, welche mit ihrem ein Kontaktstück (6e; 26e) tragenden freien Ende (6b; 26b) den Anker (5; 25) und das Kernjoch (2; 22) U-förmig umgreift und auf der dem Anker (5; 25) entgegengesetzten Seite des Kernjoches (2; 22) mit mindestens einem im Grundkörper (1; 21) verankerten, mit einer Anschlussfahne (11, 12; 31, 32) versehenen Gegenkontaktblech (9, 10; 29, 30) zusammenwirkt.

2. Relais nach Anspruch 1, dadurch gekennzeichnet, dass die Kontaktfeder (6; 26) als Lagerfeder sowohl mit dem Anker (5; 25) als auch mit dem Kernjoch (2; 22) verbunden ist.

3. Relais nach Anspruch 1 oder 2, dadurch gekennzeichnet, dass das Kernjoch (2) einen geprägten Fortsatz (2d) als Anschlussfahne für die Kontaktfeder (6) bildet.

4. Relais nach Anspruch 1, dadurch gekennzeichnet, dass die Kontaktfeder (26) eine Anschlussfahne (26g) in Verlängerung der Befestigungsteile am Kernjoch (22) bildet.

5. Relais nach einem der Ansprüche 1 bis 4, dadurch gekennzeichnet, dass die Kontaktfeder (6; 26) den ersten Jochschenkel (2b; 22b) und den ersten Seitenschenkel (5b; 25b) des Ankers (5; 25) mittels angeformter und freigeschnittener Federschenkel (6a; 26a) umklammert.

6. Relais nach einem der Ansprüche 1 bis 5, dadurch gekennzeichnet, dass an der Kontaktfeder (6) ein den Ankerabfall dämpfender _{'}Anschlaglappen (20) angeformt ist.

7. Relais nach einem der Ansprüche 1 bis 6, dadurch gekennzeichnet, dass der den Anker (5; 25) seitlich umgreifende Abschnitt (6b; 26b) der Kontaktfeder (6; 26) schräg zur Bewegungsrichtung der Kontaktstücke (6e; 26e) verläuft.

8. Relais nach einem der Ansprüche 1 bis 7, dadurch gekennzeichnet, dass auf der dem Anker (5; 25) entgegengesetzten Seite des Kernjoches (2; 22) zwei Gegenkontaktbleche (9, 10; 29, 30) parallel zueinander und zum Kernjoch (2; 22) in Nuten (13, 14; 33, 34) des Grundkörpers (1; 21) einsteckbar befestigt sind, zwischen deren Kontaktflächen des kontaktgebende Ende der Kontaktfeder (6; 26) bewegbar ist.

9. Relais nach einem der Ansprüche 1 bis 8, dadurch gekennzeichnet, dass die Gegenkontaktbleche (9, 10; 29, 30) sich auch im wesentlichen über die gesamte Spulenlänge erstrecken.

10. Relais nach einem der Ansprüche 1 bis 9, dadurch gekennzeichnet, dass die Gegenkontaktbleche (9, 10; 29, 30) mit ihren Anschlussfahnen (11, 12) geradlinig verlaufen oder wahlweise zwischen Gegenkontaktblech (29, 30) und Anschlussfahne (31, 32) ein rechter Winkel ausgebildet ist.

## Claims

1. An electromagnetic relay comprising a fundamental body (1; 21) which supports a winding, a flat core yoke (2; 22) which has its central section embedded into the fundamental body and which at both ends outside the coil winding (3; 23) respectively possesses a yoke flank (2b, 2c; 22b, 22c) which runs transversely to the coil axis, and comprising a flat U-shaped armature (5; 25) which is positioned on the core yoke and which has its central section parallel to the coil axis and its two lateral flanks (5b, 5c; 25b, 25c) substantially at right-angles to the coil axis so as to embrace the coil winding, characterised in that the armature (5; 25) has its first lateral flank (5b; 25b) mounted on the first yoke flank (2b; 22b) so as to be pivotable about an axis at right-angles to the coil axis, and by means of its second lateral flank (5c; 25c) forms a working air gap opposite the second yoke flank (2c; 22c) and that a contact spring (6; 26) is secured on the central section of the armature (5a; 25a), which contact spring by means of its free end (6b; 26b) supporting a contact piece (6e; 26e) embraces the armature (5; 25) and the core yoke (2; 22) in a U-shaped fashion and cooperates with at least one counter-contact plate (9, 10; 29, 30), which is fixed in the fundamental body (1; 21) and provided with a terminal lug (11, 12; 31, 32), on the side of the core yoke (2; 22) which is opposite the armature (5; 25).

2. A relay as claimed in claim 1, characterised in that the contact spring (6; 26) as a bearing spring is connected both to the armature (5; 25) and to the core yoke (2; 22).

3. A relay as claimed in claim 1 or 2, characterised in that an embossed extension (2d) on the core yoke forms a terminal lug for the contact spring (6).

4. A relay as claimed in claim 1, characterised in that the contact spring (26) forms a terminal lug (26g) in an extension of the fixing point on the core yoke (22).

5. A relay as claimed in one of claims 1 to 4, characterised in that the contact spring (6; 26) embraces the first yoke flank (2b; 22b) and the first lateral flank (5b; 25b) of the armature (5; 25) by means of attached and cut-free spring flanks (6a; 26a).

6. A relay as claimed in one of claims 1 to 5, characterised in that a stop lug (20) attenuating the movement of the armature is attached to the contact spring (6).

7. A relay as claimed in one of claims 1 to 6, characterised in that the section (6b; 26b) of the contact spring (6; 26) which laterally embraces the armature (5; 25) extends transversely to the direction of movement of the contact pieces (6e; 26e).

8. A relay as claimed in one of claims 1 to 7, characterised in that on the side of the core yoke (2; 22) which is opposite the armature (5; 25) two counter-contact plates (9, 10; 29, 30), between whose contact surfaces the contact-making end of the contact spring (6; 26) can be moved, are secured parallel to one another and to the core yoke (2; 22) so as to be insertable in grooves (13, 14; 33, 34) in the fundamental body (1; 21).

9. A relay as claimed in one of claims 1 to 8, characterised in that the counter-contact plates (9, 10; 29, 30) extend over essentially the entire coil length.

10. A relay as claimed in one of claims 1 to 9, characterised in that the counter-contact plates (9, 10; 29, 30) extend in a straight line by means of their terminal lugs (11, 12) or a right-angle is alternatively formed between counter-contact plate (29, 30) and terminal lug (31, 32).

## Revendications

1. Relais électromagnétique comportant un corps de base (1; 21) portant un enroulement, une culasse en forme de noyau plat (2; 22) enchâssée par sa section médiane dans le corps de base et qui comporte, au niveau de ses deux extrémités et à l'extérieur de l'enroulement formant bobine (3; 23), des branches respectives de culasse (2b, 2c; 22b, 22c) s'étendant transversalement par rapport à l'axe de la bobine, et une armature plate en forme de U (5; 25), qui est montée sur la culasse en forme de noyau et qui, en entourant l'enroulement formant bobine, est parallèle par sa partie médiane à l'axe de la bobine et est essentiellement perpendiculaire, par ses deux branches latérales (5b, 5c; 25b, 25c) à l'axe de la bobine, caractérisé par le fait que l'armature (5; 25) est montée, par sa première branche latérale (5b; 25b), sur la première branche de culasse (2b; 22b) de manière à pouvoir pivoter autour d'un axe perpendiculaire à l'axe de la bobine et forme, avec sa seconde branche latérale (5c; 25c), un entrefer de travail par rapport à la seconde branche de culasse (2c; 22c), et que sur la partie médiane (5a; 25a) de l'armature se trouve fixé un ressort de contact (6; 26), dont l'extrémité libre (6b; 26b), qui porte une pièce de contact (6e; 26e), entoure en forme de U l'armature (5; 25) de la culasse en forme de noyau (2; 22) et qui coopère, sur le côté de la culasse en forme de noyau (2; 22) située à l'opposé de l'armature (5; 25), avec au moins une tôle de contact antagoniste (9, 10; 29, 30) ancrée dans le corps de base (1; 21) et munie d'une languette de raccordement (11, 12; 31, 32).

2. Relais suivant la revendication 1, caractérisé par le fait que le ressort de contact (6; 26) est relié, en tant que ressort de support, aussis bien à l'armature (5; 25) qu'à la culasse en forme de noyau (2; 22).

3. Relais suivant la revendication 1 ou 2, caractérisé par le fait que la culasse en forme de noyau (2) forme un appendice saillant estampé (2a) en tant que languette de raccordement pour le ressort de contact (6).

4. Relais suivant la revendication 1, caractérisé par le fait que le ressort de contact (26) forme une languette de raccordement (26g) dans le prolongement du point de fixation sur la culasse en forme de noyau (22).

5. Relais suivant l'une des revendications 1 à 4, caractérisé par le fait que le ressort de contact (6; 26) enserre la première branche de culasse (2b; 22b) et la première branche latérale (5b; 25b) de l'armature (5; 25) à l'aide de branches (6a; 26a) réalisées par façonnage et découpées.

6. Relais suivant l'une des revendications 1 à 5, caractérisé par le fait qu'une languette de butée (20) amortissant la retombée de l'armature est formée par façonnage sur le ressort de contact (6).

7. Relais suivant l'une des revendications 1 à 6, caractérisé par le fait que l'élément (6b; 26b), qui entoure latéralement l'armature (5; 25), du ressort de contact (6; 26) s'étend obliquement par rapport à la direction de déplacement des pièces de contact (6e; 26e).

8. Relais suivant l'une des revendications 1 à 7, caractérisé par le fait que sur le côté de la culasse en forme de noyau (2; 22), situé à l'opposé de l'armature (5; 25), deux tôles de contact antagonistes (9, 10; 29, 30) sont fixées, d'une manière enfichable, parallèlement l'une à l'autre et à la culasse en forme de noyau (2; 22) dans des rainures (13, 14; 33, 34) du corps de base (1; 21), entre les surfaces de contact desquelles l'extrémité du ressort de contact (6; 26), qui établit le contact, peut être déplacée.

9. Relais suivant l'une des revendications 1 à 8, caractérisé par le fait que les tôles de contact antagonistes (9, 10; 29, 30) s'étendent essentiellement sur toute la longueur de la bobine.

10. Relais suivant l'une des revendications 1 à 9, caractérisé par le fait que les tôles de contact antagonistes (9, 10; 29, 30) et leurs languettes de raccordement (11, 12) sont rectilignes ou que, au choix, les tôles de contact antagonistes (29, 30) et les languettes de raccordement (31, 32) forment entre elles un angle droit.
